# EUROPÄISCHE PATENTANMELDUNG

(11) **EP 2 789 842 A1**
(43) Veröffentlichungstag der Anmeldung: **15.10.2014**
(21) Anmeldenummer: 14155065.7
(22) Anmeldetag: 13.02.2014
(51) Int. Cl.: F02M 51/06, F02M 61/08, F02M 61/20

(54) **Ventil zum Zumessen von Fluid**

(30) Priorität: 11.04.2013 DE 102013206417
(71) Anmelder: ROBERT BOSCH GMBH, 70442 Stuttgart (DE)
(72) Erfinder: Schmieder, Dietmar, 71706 Markgroeningen (DE); Landenfeld, Tilo, 71665 Vaihingen/Enz (DE)

(57) **Zusammenfassung**

Es wird ein Ventil zum Zumessen von unter Druck stehendem Fluid angegeben, das ein Ventilgehäuse (11) mit einer Zulauföffnung (12) und einer Zumessöffnung (13) sowie einen die Zumessöffnung (13) umschließenden Ventilsitz (19) mit nach außen weisender Sitzfläche, eine einen Schließkopf (221) tragende Ventilnadel (22), eine an der Ventilnadel (22) angreifende Ventilschließfeder (24), die den Schließkopf (221) an den Ventilsitz (19) anlegt, und einen elektrischen Aktor (25) aufweist, der die Ventilnadel (22) mit einer den Schließkopf (221) vom Ventilsitz (19) nach außen abhebenden Druckkraft beaufschlagt. Zur Vermeidung von Querkräften an der Ventilnadel (22), die eine Verbiegung der Ventilnadel (22) verursachen können, ist als Ventilschließfeder (24) eine auf die Ventilnadel (22) aufgeschobene, kardanisch gelagerte Federscheibe (40) eingesetzt.

## Beschreibung

### Stand der Technik

Die Erfindung geht aus von einem Ventil zum Zumessen von Fluid nach dem Oberbegriff des Anspruchs 1, wobei der für ein strömendes oder fließendes Medium stehende übergeordnete Begriff Fluid in Übereinstimmung mit der Strömungslehre für Gase und Flüssigkeiten verwendet wird.

Bei einem sog. nach außen öffnenden bekannten Einspritzventil (EP 2 366 888 A1) weist das Ventilgehäuse einen hohlzylindrischen Düsenkörper mit einem endseitig angeordneten, eine Düsenöffnung umschließenden Ventilsitz, einen Gehäusetopf, durch dessen Topfboden hindurch der Düsenkörper zentral in den Gehäusetopf hineinragt, und eine den Gehäusetopf abschließende Gehäusekappe mit Kappenmantel und Kappenboden auf, wobei am Kappenmantel ein Einlassstutzen für das Fluid angeordnet ist. Innerhalb des Gehäusetopfs sitzt auf den Düsenkörper eine Magnetspule eines Elektromagneten. Eine Ringplatte aus nichtmagnetischem Material ist mit dem Magnettopf und dem Düsenkörper jeweils fluiddicht verbunden und schließt mit dem Topfboden des Gehäusetopfs einen gekapselten Spulenraum, in dem die Magnetspule einliegt, und mit der Gehäusekappe einen fluidgefüllten Ventilraum ein, in den der Düsenkörper hineinragt. Im Düsenkörper ist eine Ventilnadel axial verschieblich geführt, die endseitig einen mit dem Ventilsitz zusammenwirkenden Schließkopf trägt. Zwischen Ventilnadel und Zylinderwand des Düsenkörpers besteht ein Ringspalt, in dem das Fluid vom Ventilraum zur Zumessöffnung strömt. Ein auf der Ventilnadel befestigter Magnetanker des Elektromagneten begrenzt mit der aus dem Spulenraum vorstehenden Stirnfläche des Düsenkörpers einen Arbeitsluftspalt des Elektromagneten. Zwischen Magnetanker und Stützring stützt sich eine als Tellerfeder ausgebildete Ventilschließfeder ab, die auf den Magnetanker eine Kraft ausübt, die über die Ventilnadel den Schließkopf an den Ventilsitz anlegt. Im Ventilraum erstreckt sich zwischen dem schließkopffernen Ende der Ventilnadel und dem Kappenboden der Gehäusekappe eine Falten- oder Wellbalganordnung, die einen mit der Ventilnadel und dem Kappenboden dicht verbundenen Falten- oder Wellbalg und eine im Falten- oder Wellbalg angeordnete Kalibrierfeder aufweist. Die Kalibrierfeder stützt sich einerseits am Nadelende der Ventilnadel und andererseits an einem im Kappenboden axial verstellbaren Justierbolzen ab. Die Kalibrierfeder kann durch Verschieben des Justierbolzens in gewünschter Weise vorgespannt werden und beaufschlagt die Ventilnadel mit einer in Ventilöffnungsrichtung wirkenden Druckkraft. Der Durchmesser des Ventilsitzes und der hydraulische Durchmesser des Falten- oder Wellbalgs sind gleich groß, so dass die Ventilnadel für alle Fluiddrücke druckausgeglichen und das dynamische Verhalten des Ventils unabhängig vom Fluiddruck ist.

### Offenbarung der Erfindung

Das erfindungsgemäße Ventil mit den Merkmalen des Anspruchs 1 hat den Vorteil, dass die kardanisch gelagerte Feder anders als z.B. eine üblicherweise als Ventilschließfeder eingesetzte Schraubendruckfeder oder Tellerfeder, keine Querkraft an der langgestreckten, dünnen Ventilnadel erzeugt und damit eine Verbiegung der Ventilnadel sicher ausgeschlossen ist. Dadurch kann die Ventilnadel mit nur geringem Radialspalt durch Bauteile des elektrischen Aktors hindurchgeführt werden, so dass in Verbindung mit der nur geringen Bauhöhe der Federscheibe sowohl der Außendurchmesser des Ventils als auch die Länge des Ventils klein gehalten werden können. Die Ventilnadel erhält durch die kardanisch gelagerte Federscheibe eine zusätzliche radiale Abstützung, so dass die Anzahl der Gleitführungen der Ventilnadel im Ventilgehäuse verringert werden kann. Toleranzbedingte Schrägstellungen der Abstützstellen der Federscheibe zur Mittelachse der Ventilnadel werden durch die kardanische Lagerung ausgeglichen. Insgesamt reduzieren sich die Herstellungskosten für das Ventil.

Durch die in den weiteren Ansprüchen aufgeführten Maßnahmen sind vorteilhafte Weiterbildungen und Verbesserungen des im Anspruch 1 angegebenen Ventils möglich.

Gemäß einer vorteilhaften Ausführungsform der Erfindung ist die Federscheibe an der Ventilnadel und am Ventilgehäuse abgestützt und eine der beiden Abstützstellen als kardanisches Lager ausgebildet. Durch die zur Erzeugung der Ventilschließkraft erforderliche Vorspannung der Federscheibe entsteht an der nicht von dem kardanischen Lager gebildeten Abstützstelle eine Reibkraft, durch die die Ventilnadel zusätzlich radial gelagert und ein radiales Schwingen der Ventilnadel verhindert wird. Dies kann dadurch noch verbessert werden, dass das kardanische Lager an der an der Ventilnadel vorhandenen Radialschulter ausgebildet ist und die Federscheibe auf ihrer Abstützstelle auf der am Ventilgehäuse vorhandenen Radialschulter zumindest punktweise auf der Radialschulter festgelegt ist.

Gemäß einer vorteilhaften Ausführungsform der Erfindung weist das Ventilgehäuse ein Ventilrohr, einen mit dem Ventilrohr an dessen einem Ende fluiddicht verbundenen, hohlen, zulaufseitigen Ventilkörper, in dem die Zulauföffnung ausgebildet ist, und einen mit dem Ventilrohr an dessen anderem Ende fluiddicht verbundenen, hohlen, zumessseitigen Ventilkörper auf, in dem die Zumessöffnung und der Ventilsitz ausgebildet sind und die Ventilnadel axial verschieblich geführt ist. Die am Ventilgehäuse vorhandene Radialschulter wird von einer zum zulaufseitigen Ventilkörper weisenden Ringfläche eines Stützrings, der am Ventilrohr nahe dem zulaufseitigen Ventilkörper festgelegt oder alternativ an den zumessseitigen Ventilkörper einstückig angeformt ist, und die an der Ventilnadel vorhandene Radialschulter von einer zum zumessseitigen Ventilkörper weisenden Stirnfläche einer auf der Ventilnadel festgelegten Stützmuffe gebildet, die nahe dem zulaufseitigen Ventilkörper oder alternativ nahe dem zumessseitigen Ventilkörper auf der Ventilnadel sitzt. Diese konstruktiven Maßnahmen ermöglichen eine kostengünstig Fertigung und einfache Montage des Ventils bei zugleich erfolgender Realisierung der kardanischen Lagerung der Federscheibe.

Gemäß vorteilhaften Ausführungsformen der Erfindung ist zur Aufrechterhaltung der Fluidströmung von der Zulauföffnung zur Zumessöffnung der äußere Ringmantel des am Ventilrohr festgelegten Stützrings mit Axialnuten versehen, wenn die Stützmuffe nahe dem zulaufseitigen Ventilkörper an der Ventilnadel festgelegt oder alternativ die zum zulaufseitigen Ventilkörper weisende Ringfläche des am zumessseitigen Ventilkörper angeformten Stützrings mit Radialnuten versehen, wenn die Stützmuffe nahe dem zumessseitigen Ventilkörper auf der Ventilnadel festgelegt ist.

Gemäß einer vorteilhaften Ausführungsform der Erfindung ist die an der Ventilnadel nahe dem zulaufseitigen Ventilkörper festgelegte Muffe an einem Zwischenstück einstückig angeformt, das das schließkopfferne Ende der Ventilnadel mit einem elastischen Hohlkörper verbindet, der koaxial zur Ventilnadel im hohlen, zulaufseitigen Ventilkörper mit Radialabstand zur Körperwand angeordnet ist. Das Zwischenstück schließt zugleich den Hohlkörper stirnseitig fluiddicht ab, während ein in den zulaufseitigen Ventilkörper fluiddicht eingesetztes Verschlussglied die andere Stirnseite des Hohlkörpers fluiddicht abschließt und die Zulauföffnung aufweist. Ein solcher mit einem Gas mit geringer Wärmeausdehnung gefüllter oder ein Vakuum aufweisender, elastsicher Hohlkörper bewirkt einen hydraulischen Druckausgleich an der Ventilnadel ab, so dass der auf den Schließkopf in Ventilöffnungsrichtung wirkende Fluiddruck kompensiert ist. Dadurch kann die Schließkraft der Federscheibe kleiner gehalten werden. Mit kleinerer Ventilschließkraft reduziert sich die zum Öffnen des Ventils erforderliche Druckkraft des elektrischen Aktors, so dass ein leistungsschwächerer und damit baukleinerer elektrischer Aktor eingesetzt werden kann. Die Integration des Hohlkörpers in den zulaufseitigen Ventilkörper, der zusätzlich zu einem in eine Anschlusstasse einer Fluidzuführleitung einsteckbaren Anschlussstutzen ausgeformt ist, vermeidet eine Vergrößerung der axialen Bauhöhe des Ventils durch den Hohlkörper.

Als elektrischer Aktor ist vorteilhaft ein Elektromagnet eingesetzt. Der elektrische Aktor kann aber auch ein piezoelektrischer oder magnetostriktiver Aktor bekannter Art sein, der eine zentrale Bohrung aufweist, durch die die Ventilnadel hindurchgeführt ist. Die Fluidströmung wird dabei vorzugsweise über einen hohlen Ventilnadelabschnitt im Bereich des piezoelektrischen Aktors zur Zumessöffnung geführt.

Bei Einsatz eines Elektromagneten ist der Magnetanker mit der Ventilnadel fest verbunden, ein hohlzylindrischer Magnetkern im Innern des Ventilrohrs festgelegt, die Ventilnadel durch den Magnetkern hindurchgeführt, ein Magnettopf außen auf dem Ventilrohr festgelegt und eine Magnetspule im Magnettopf aufgenommen, die mit ihrem Spulenkörper auf dem Ventilrohr sitzt.

### Kurze Beschreibung der Zeichnungen

Die Erfindung ist anhand von in den Zeichnungen dargestellten Ausführungsbeispielen in der nachfolgenden Beschreibung näher erläutert. Es zeigen:
Figur 1 einen Längsschnitt eines Ventils zum Zumessen von Fluid,
Figur 2 eine Draufsicht einer Ventilschließfeder im Ventil gemäß Figur 1,
Figur 3 einen Schnitt längs der Linie III - III in Figur 2,
Figur 4 eine vergrößerte Darstellung des Ausschnitte IV in Figur 1,
Figur 5 eine gleiche Darstellung wie in Figur 4 mit einer Modifikation im Bereich der Ventilschließfeder,
Figur 6 einen Längsschnitt des Ventils gemäß einem weiteren Ausführungsbeispiel,
Figur 7 eine vergrößerte Darstellung des Ausschnitte VII in Figur 6,
Figur 8 eine gleiche Darstellung wie in Figur 7 mit einer Modifikation im Bereich der Ventilschließfeder.

Das in der Zeichnung im Schnitt dargestellte Ventil zum Zumessen von unter Druck stehendem Fluid wird beispielsweise zum Einspritzen von Kraftstoff in den Brennraum einer Brennkraftmaschinen oder in einen zum Brennraum der Brennkraftmaschine führenden Ansaugkanal eingesetzt. Es kann jedoch auch als Einblasventil zum dosierten Zumessen von Gasmengen bei Gasmotoren verwendet werden.

Das Ventil weist ein Ventilgehäuse 11 mit einer Zulauföffnung 12 zum Zuführen von Fluid und einer Zumessöffnung 13 zum dosierten Abspritzen von Fluid auf. Das Ventilgehäuse 11 ist aus einem Ventilrohr 14, ein mit dem Ventilrohr 14 an dessen einem Rohrende fluiddicht verbundenen, hohlen, zumessseitigen Ventilkörper 15 und einen mit dem Ventilrohr 14 an dessen anderem Ende fluiddicht verbundenen, hohlen, zulaufseitigen Ventilkörper 16 zusammengesetzt. Die fluiddichte Verbindung ist mittels Stoffschlusses hergestellt, z.B. durch die umlaufenden Schweißnähte 17, 18. Im zumessseitigen Ventilkörper 15 ist endseitig die Zumessöffnung 13 und ein die Zumessöffnung 13 umschließender Ventilsitz 19 mit nach außen in Abspritzrichtung weisender Sitzfläche ausgebildet. Der zulaufseitige Ventilkörper 16 weist die Zulauföffnung 12 auf. Er ist zu einem Anschlussstutzen geformt, der in eine strichliniert angedeutete Anschlusstasse 20 einer Zuführleitung für das Fluid, einer sog. Rail, eingesteckt und darin mittels eines Dichtungsrings 21 abgedichtet. Das Ventil weist eine mit einem Schließkopf 221 versehene, langgestreckte, dünne Ventilnadel 22 auf, die mittels eines am schließkopffernen Ende der Ventilnadel 22 mit der Ventilnadel 22 verbundenen, dem Fluiddruck ausgesetzten, elastischen Hohlkörper 23 druckausgeglichen ist. Dabei bedeutet "druckausgeglichen", dass die auf den Schließkopf 221 in Öffnungsrichtung wirkende Druckkraft des Fluids durch die vom Hohlkörper 23 unter Fluiddruckeinwirkung an der Ventilnadel 22 erzeugte Zugkraft annähernd kompensiert wird. Der elastischen Hohlkörper 23 ist koaxial zur Ventilnadel 22 ausgerichtet und in dem zulaufseitigen Ventilkörper 16 aufgenommen. An der Ventilnadel 22 greift eine Ventilschließfeder 24 an, die den Schließkopf 221 auf den Ventilsitz 19 aufsetzt. Zum Abheben des Schließkopfs 221 der Ventilnadel 22 vom Ventilsitz 19 gegen die Schließkraft der Ventilschließfeder 24 dient ein elektrischer Aktor 25, der am schließkopffernen Ende der Ventilnadel 22 angreift. Der elektrische Aktor 25 ist z. B. ein Elektromagnet, der in bekannter Weise einen mit der Ventilnadel 22 verbundenen Magnetanker 26 mit Axialkanälen 37 für den Fluiddurchfluss, einen mit dem Magnetanker 26 einen Arbeitsluftspalt 27 einschließenden, einen sog. Innenpol darstellenden, hohlzylindrischen Magnetkern 31, eine Magnetspule 29 und einen die Magnetspule 29 umschließenden Magnettopf 30 aufweist. Der Magnettopf 30 ist mit einem durchmesserkleineren Topfabschnitt außen auf dem Ventilrohr 14 festgelegt und über ein an seiner Topföffnung gelegenes, ferromagnetisches Rückschlussjoch 36 an das Ventilrohr 15 angekoppelt. Der Innenpol oder Magnetkern 31 ist innen am Ventilrohr 14 festgelegt und umschließt einen Nadelabschnitt der Ventilnadel 22. Die Ventilnadel 22 ist mittels zweier Gleitabschnitte 222, 223 im zumessseitigen Ventilkörper 16 axial verschieblich geführt. Die Gleitabschnitte 222, 223 sind mit Axialnuten 32 für den Durchtritt des Fluids versehen.

Der koaxial zur Ventilnadel 22 ausgerichtete, elastische Hohlkörper 23, der vorzugsweise ein Falten- oder Wellbalg 35 aus Metall, vorzugsweise aus Edelstahl, ist, ist an einem Ende mit einem Zwischenstück 33 und am anderen Ende mit einem Verschlussglied 34 hermetisch abgeschlossen und weist eine Füllung mit einem Gas mit geringer Wärmeausdehnung oder ein Vakuum auf. Das Zwischenstück 33 ist am schließkopffernen Ende der Ventilnadel 22 befestigt und das Verschlussglied 34 in den zulaufseitigen Ventilkörper 16 fluiddicht eingesetzt. Im Verschlussglied 34 ist die Zulauföffnung 12 in Form einer axialen Durchgangsbohrung eingebracht. Die dichte Verbindung von Zwischenstück 33 und Verschlussglied 34 mit dem metallischen Falten- oder Wellbalg 35 erfolgt wiederum durch Stoffschluss. Ebenso wird die Verbindung des Zwischenstücks 33 mit der Ventilnadel 22 und des Verschlussglieds 34 mit dem zulaufseitigen Ventilkörper 16 durch Stoffschluss hergestellt. Der Falten- oder Wellbalg 35 weist einen hydraulischen Durchmesser D2 auf, der zumindest annähernd gleich dem Durchmesser D1 des Ventilsitzes 19 ist. Unter hydraulischem Durchmesser D2 wird dabei ein Durchmesser verstanden, an dem das unter Druck stehende Fluid über die gesamte axiale Länge des elastischen Hohlkörpers 23 bzw. des Falten- oder Wellbalgs 35 angreift. Der Druck des Fluids auf den Falten- oder Wellbalg 35 wird durch den Falten- oder Wellbalg 35 in eine am schließkopffernen Ende der Ventilnadel 22 angreifende Zugkraft umgesetzt, die den Schließkopf 221 an den Ventilsitz 19 anlegt.

Die Ventilschließfeder 24 ist als eine auf die Ventilnadel aufgeschobene, kardanisch gelagerte Federscheibe 40 ausgebildet, die sich an der Ventilnadel 22 und am Ventilgehäuse 11 abstützt, wobei eine der beiden Abstützstellen als kardanisches Lager ausgebildet ist. Die Federscheibe 40 ist in Figur 2 in Draufsicht und in Figur 3 im Schnitt dargestellt. Die ventilnadelseitige Abstützstelle der Federscheibe 40 liegt auf einer an der Ventilnadel 22 vorhandenen Radialschulter und die ventilgehäuseseitige Abstützstelle der Federscheibe 40 auf einer am Ventilgehäuse 11 vorhandenen Radialschulter. Das kardanische Lager wird von einer Kugelzone mit dem Kugelradius r gebildet, die an der zum zumessseitigen Ventilkörper 15 mit Zumessöffnung 13 weisenden Schulterfläche der Radialschulter an der Ventilnadel 22 angeformt oder alternativ in die zum zulaufseitigen Ventilkörper 16 mit Zulauföffnung 12 weisenden Schulterfläche der Radialschulter am Ventilgehäuse 11 eingeformt ist. Im Ausführungsbeispiel des Ventils gemäß Figur 1 bis 5 wird die am Ventilgehäuse 11 vorhandene Radialschulter von einer zum zulaufseitigen Ventilkörper 16 mit Zulauföffnung12 weisenden Ringfläche eines Stützrings 41 und die an der Ventilnadel 22 vorhandene Stützschulter von einer zum zumessseitigen Ventilkörper 15 mit Zumessöffnung 13 weisenden Stirnfläche einer Stützmuffe 42 gebildet, die nahe dem zulaufseitigen Ventilkörper 16 auf der Ventilnadel 22 angeordnet ist. Die Stützmuffe 42 ist einstückig an das den Falten- oder Wellbalg 35 mit der Ventilnadel 22 verbindenden Zwischenstück 33 angeformt (Figur 4 und 5). Der Stützring 41 ist nahe dem zulaufseitigen Ventilkörper 16 oberhalb des Magnetankers 26 am Ventilrohr 14 z.B. durch Schweißen befestigt und weist in seinem an dem Ventilrohr 14 anliegenden, äußeren Ringmantel Axialnuten 43 für den Fluiddurchtritt auf.

Bei dem Ausführungsbeispiel des Ventils gemäß Figur 1 bis 4 ist das kardanische Lager an der Stützmuffe 42 durch Anformung einer Kugelzone mit dem Kugelradius r an die zum zumessseitigen Ventilkörper 15 weisenden, unteren Stirnfläche der Stützmuffe 42 ausgebildet. Die Federscheibe 40 liegt mit ihrem Federrand unter Vorspannung auf der zum zulaufseitigen Ventilkörper 16 weisenden Ringfläche des Stützrings 41 auf. Durch die Vorspannung entsteht eine Reibkraft zwischen Federscheibe 40 und Stützring 41. Durch diese Reibkraft wird die Ventilnadel 22 zusätzlich radial gelagert und ein radiales Schwingen der Ventilnadel 22 verhindert. Dies kann noch dadurch verbessert werden, dass - wie hier nicht weiter dargestellt ist - die Federscheibe 40 in ihrer Abstützstelle auf dem Stützring 41 zumindest punktweise befestigt ist, was z.B. durch Schweiß-Heftpunkte erzielt werden kann. Bei dieser konstruktiven Ausführung kann die eine Gleitführung 222 an der Ventilnadel 22 entfallen. Die Vorspannung der Federscheibe 40 wird durch entsprechendes Verschieben der Ventilnadel 22 im Zwischenstück 33 eingestellt, bevor das Zwischenstück 33 mit angeformter Stützmuffe 42 stoffschlüssig mit der Ventilnadel 22 verbunden wird. In Figur 4 ist der Stoffschluss zwischen Ventilnadel 22 und Zwischenstück 33 durch die Schweißnaht 44 und die stoffschlüssige Verbindung des Zwischenstücks 33 mit dem Falten- oder Wellbalg 35 durch die umlaufende Schweißnaht 45 sichtbar gemacht.

Die in Figur 5 dargestellte Modifikation in der Anordnung der Ventilschließfeder 24 unterscheidet sich von der in Figur 4 dargestellten Anordnung dadurch, dass kardanisches Lager und Abstützstelle der Federscheibe 40 an Stützring 41 und Stützmuffe 42 vertauscht sind, also die kardanische Lagerung am Stützring 41 und die Abstützung der Federscheibe 40 an der Stützmuffe 42 vorgenommen ist. Hierzu ist die Kugelzone mit dem Kugelradius r in die zum zulaufseitigen Ventilkörper 16 weisenden Ringfläche des Stützrings 41 eingeformt, in der die Federscheibe 40 mit ihrem äußeren Randbereich einliegt, während der innere Randbereich der Federscheibe 40 unter Vorspannung auf der zum zumessseitigen Ventilkörper 15 weisende Stirnfläche der Stützmuffe 42 aufliegt.

Das in Figur 6 bis 8 dargestellte Ausführungsbeispiel des Ventils unterscheidet sich von dem zuvor beschriebenen Ausführungsbeispiel ausschließlich in der Verlagerung der Anordnung der Ventilschließfeder 24 weg vom zulaufseitigen Ventilkörper 16 oberhalb des Magnetankers 26 hin zum zumessseitigen Ventilkörper 15 unterhalb des Magnetkerns 31. Im Übrigen stimmt Figur 6 mit Figur 1 überein, so dass gleiche Bauteile mit gleichen Bezugszeichen versehen sind. Wiederum ist die am Ventilgehäuse 11 vorhandene Radialschulter von der zum zulaufseitigen Ventilkörper 16 mit Zulauföffnung12 weisenden Ringfläche eines Stützrings 41' und die an der Ventilnadel 22 vorhandene Radialschulter von der zum zumessseitigen Ventilkörper 15 mit Zumessöffnung 13 weisenden Stirnfläche einer Stützmuffe 42' gebildet. Im Unterschied zu Figur 1 bis 5 ist der Stützring 41' einstückig am zumessseitigen Ventilkörper 15 ausgebildet und weist für den Fluiddurchtritt in seiner Stirnfläche Radialnuten 46 auf, während die Stützmuffe 42' nahe dem zumessseitigen Ventilkörper 15 auf der Ventilnadel 22 stoffschlüssig befestigt ist. Der Stoffschluss ist mittels einer umlaufenden Schweißnaht 47 realisiert.

Im Ausführungsbeispiel der Figur 6 und 7 ist die kardanische Lagerung an der Stützmuffe 42' und die Abstützung der Federscheibe 40 an dem Stützring 41' vorgenommen. Zur Bildung des kardanischen Lagers ist an die untere, zum zumessseitigen Ventilkörper 15 weisende Stirnfläche der Stützmuffe 42' die Kugelzone mit dem Kugelradius r angeformt. Die Vorspannung der Federscheibe 40, mit der sie auf dem Stützring 41' aufliegt, ist durch entsprechende Positionierung der Stützmuffe 42' relativ zum Stützring 41' eingestellt, bevor die Stützmuffe 42' mit der Ventilnadel 22 verschweißt wird.

Die in Figur 8 dargestellte Modifikation in der Anordnung der Federscheibe 40 unterscheidet sich von der in Figur 7 wiederum durch Vertauschen des kardanischen Lagers und der Abstützstelle für die Federscheibe 40. Das kardanische Lager ist am Stützring 41' ausgebildet und die Abstützung der Federscheibe 40 erfolgt an der Stützmuffe 42'. Hierzu ist in die zum zulaufseitigen Ventilkörper 16 weisende Ringfläche des Stützrings 41' die Kugelzone mit dem Kugelradius r eingeformt, in der die Federscheibe 40 mit ihrem äußeren Rand formschlüssig einliegt, während der innere Federrandbereich der Federscheibe 40 an der zum zumessseitigen Ventilkörper 15 weisenden Stirnfläche der Stützmuffe 42' unter Vorspannung aufliegt. Die Vorspannung wird in gleicher Weise wie zuvor beschrieben eingestellt.

## Patentansprüche

1. Ventil zum Zumessen von unter Druck stehendem Fluid, mit einem Ventilgehäuse (11), das eine Zulauföffnung (12) zum Zuführen und eine Zumessöffnung (13) zum Abspritzen von Fluid aufweist, mit einem am Ventilgehäuse (11) ausgebildeten, die Zumessöffnung (13) umschließenden Ventilsitz (19) mit in Abspritzrichtung weisender Sitzfläche, mit einer einen Schließkopf (221) tragenden Ventilnadel (22), mit einer an der Ventilnadel (22) angreifenden Ventilschließfeder (24), die den Schließkopf unter Schließen der Zumessöffnung (13) an den Ventilsitz (19) anlegt, und mit einem elektrischen Aktor (25), der zum Freigeben der Zumessöffnung (13) auf die Ventilnadel (22) eine den Schließkopf (221) vom Ventilsitz (19) nach außen abhebende Druckkraft aufbringt, **dadurch gekennzeichnet, dass** die Ventilschließfeder (24) eine auf die Ventilnadel (22) aufgeschobene, kardanisch gelagerte Federscheibe (40) ist.

2. Ventil nach Anspruch 1, **dadurch gekennzeichnet, dass** die Federscheibe (40) an der Ventilnadel (22) und am Ventilgehäuse 11) abgestützt ist und eine der beiden Abstützstellen als kardanisches Lager ausgebildet ist.

3. Ventil nach Anspruch 2, **dadurch gekennzeichnet, dass** die ventilnadelseitige Abstützstelle der Federscheibe (40) auf einer an der Ventilnadel (22) vorhandenen Radialschulter und die ventilgehäuseseitige Abstützstelle der Federscheibe (40) auf einer am Ventilgehäuse (11) vorhandenen Radialschulter liegt.

4. Ventil nach Anspruch 3, **dadurch gekennzeichnet, dass** das kardanische Lager von einer Kugelzone gebildet ist, die an der zur Zumessöffnung (13) weisenden Schulterfläche der an der Ventilnadel (22) vorhandenen Radialschulter angeformt oder in die zur Zulauföffnung (12) weisende Schulterfläche der am Ventilgehäuse (11) vorhandenen Radialschulter eingeformt ist.

5. Ventil nach Anspruch 3 oder 4, **dadurch gekennzeichnet, dass** das kardanische Lager an der an der Ventilnadel (22) vorhandenen Radialschulter ausgebildet ist und die Federscheibe (40) in ihrer Abstützstelle auf der am Ventilgehäuse (11) vorhandenen Radialschulter zumindest punktweise auf der Radialschulter festgelegt ist.

6. Ventil nach einem der Ansprüche 3 bis 5, **dadurch gekennzeichnet, dass** das Ventilgehäuse (11) ein Ventilrohr (14), einen mit dem Ventilrohr (14) an dessen einem Ende fluiddicht verbundenen, hohlen, zulaufseitigen Ventilkörper (16), in dem die Zulauföffnung (13) ausgebildet ist, und einen mit dem Ventilrohr (14) an dessen anderem Ende fluiddicht verbundenen, hohlen, zumessseitigen Ventilkörper (15) aufweist, in dem Zumessöffnung (13) und Ventilsitz (19) ausgebildet sind und die Ventilnadel (22) axial verschieblich geführt ist, und dass die am Ventilgehäuse (11) vorhandene Radialschulter von einer zum zulaufseitigen Ventilkörper (16) weisenden Ringfläche eines Stützrings (41; 41'), der am Ventilrohr (14) nahe dem zulaufseitigen Ventilkörper (16) festgelegt oder am zumessseitigen Ventilkörper (15) einstückig angeformt ist, und die an der Ventilnadel (22) vorhandene Radialschulter von einer zum zumessseitigen Ventilkörper (15) weisenden Stirnfläche einer Stützmuffe (42; 42') gebildet ist, die auf der Ventilnadel (22) nahe dem zulaufseitigen oder zumessseitigen Ventilkörper (16; 15) festgelegt ist.

7. Ventil nach Anspruch 6, **dadurch gekennzeichnet, dass** der äußere Ringmantel des am Ventilrohr (14) festgelegten Stützrings (41) mit Axialnuten (43) versehen ist.

8. Ventil nach Anspruch 6 oder 7, **dadurch gekennzeichnet, dass** die an der Ventilnadel (22) festgelegte Stützmuffe (42) an einem Zwischenstück (33) einstückig angeformt ist, das das schließkopfferne Ende der Ventilnadel (22) mit einem elastischen Hohlkörper (23) verbindet, der koaxial zur Ventilnadel (22) im zulaufseitigen Ventilkörper (15) mit Radialabstand zur Körperwand angeordnet ist.

9. Ventil nach Anspruch 6, **dadurch gekennzeichnet, dass** die zum zulaufseitigen Ventilkörper (16) weisende Ringfläche des am zumessseitigen Ventilkörper (15) angeformten Stützrings (41') mit Radialnuten (46) versehen ist.

10. Ventil nach Anspruch 8 oder 9, **dadurch gekennzeichnet, dass** der elastische Hohlkörper (23) stirnseitig von dem Zwischenstück (33) und einem in den zulaufseitigen Ventilkörper (16) fluiddicht eingesetzten Verschlussglied (34) dicht abgeschlossen ist und das Verschlussglied (34) die Zulauföffnung (12) aufweist.

11. Ventil nach einem der Ansprüche 8 bis 10, **dadurch gekennzeichnet, dass** der elastische Hohlkörper (23) eine Gasfüllung oder ein Vakuum aufweist.

12. Ventil nach einem der Ansprüche 8 bis 11, **dadurch gekennzeichnet, dass** der elastische Hohlkörper (23) von einem Falten- oder Wellbalg (35) aus Metall, vorzugsweise Edelstahl, gebildet ist.

13. Ventil nach einem der Ansprüche 6 bis 12, **dadurch gekennzeichnet, dass** der elektrische Aktor (25) als Elektromagnet mit einem mit der Ventilnadel (22) fest verbundenen Magnetanker (26), einem im Ventilrohr (14) festgelegten, hohlzylindrischen Magnetkern (31), der von der Ventilnadel (22) zentral durchdrungen ist und mit dem Magentanker (26) einen Arbeitsluftspalt (27) begrenzt, einer Magnetspule (29) und einem die Magnetspule (29) aufnehmenden Magnettopf (30) ausgebildet ist, der außen auf dem Ventilrohr (14) festgelegt ist.

14. Ventil nach einem der Ansprüche 6 bis 13, **dadurch gekennzeichnet, dass** auf der Ventilnadel (22) nahe dem Schließkopf (221) ein Gleitstück (223) angeordnet ist, das im zumessseitigen Ventilkörper (15) gleitgeführt ist und mindestens eine Axialnut (32) für den Fluiddurchtritt aufweist.
